# FASCICULE DE BREVET EUROPEEN

(11) **EP 2 806 097 B1**
(45) Date de publication et mention de la délivrance du brevet: **06.07.2016**
(21) Numéro de dépôt: 14168496.9
(22) Date de dépôt: 15.05.2014
(51) Int. Cl.: E06C 1/397, E06C 1/393

(54) **Marchepied muni de roues escamotables, dont une roue avant montée basculante avec commande manuelle**
Trittstufe mit einziehbaren Rädern, und mit einem handbedienten Schwenkvorderrad
Stepladder with retractable wheels, a front wheel of which being tiltably mounted and hand-operated

(30) Priorité: 21.05.2013 FR 1354521
(43) Date de publication de la demande: 26.11.2014
(73) Titulaire: CDH Group, 27610 Romilly sur Andelle (FR)
(72) Inventeur: LACHANT, Patrick, 27610 ROMILLY SUR ANDELLE (FR)
(74) Mandataire: Louiset, Raphaël

(56) Documents cités:
- DE-C- 522 207
- DE-U- 7 411 743
- FR-A1- 2 626 932
- US-A- 5 653 306
- US-A- 6 026 931
- US-B1- 6 688 426

## Description

L'invention a trait aux marchepieds, notamment du type plateforme individuelle roulante (PIR) telle que définie par les normes françaises NF P 93-352 et NF P 93-353.

Un marchepied comprend, classiquement, un plan avant ayant deux montants avant et au moins une marche reliant les montants avant, et un plan arrière ayant deux montants arrière et au moins un barreau reliant les montants arrière, monté articulé par rapport au plan avant. Les marchepieds du type PIR comprennent en outre un plancher monté entre le plan avant et le plan arrière pour permettre à un opérateur de travailler en hauteur sans fatigue, ses deux pieds reposant bien à plat sur le plancher, et des roues facilitant le déplacement du marchepied.

Les marchepieds de ce type sont pliants, le plan arrière se rabattant sur le plan avant pour permettre un entreposage facile et relativement peu encombrant du marchepied.

Il n'est pas prévu de plier le marchepied pour se contenter de déplacer celui-ci sur site entre deux positions de travail voisines. Une telle manutention serait trop fatigante et fastidieuse. C'est pourquoi le marchepied est muni de roues. Plus précisément, sur un grand nombre de modèles, le plan arrière est muni de roues fixées aux montants arrière, et qui, lorsque le marchepied est déplié et repose au sol dans la position anormale de travail, sont surélevées par rapport au sol. Lorsque l'utilisateur souhaite déplacer le marchepied, il le saisit par le montant avant, le fait basculer en arrière jusqu'à ce que les roues touchent le sol, ce qui permet de le manoeuvrer et de le déplacer par roulement.

Cette opération nécessite cependant suffisamment de force pour soulever le marchepied. Lorsque cette opération est répétée plusieurs fois par jour, voire plusieurs fois par heure, il en résulte une fatigue inutile pour l'utilisateur.

Des solutions ont été proposées pour faciliter le roulage des marchepieds Ainsi, le brevet américain US 6 026 931 propose une structure selon le préambule de la revendication 1 dans laquelle la partie arrière du marchepied est munie de roues arrière montées sur ressort, tandis que la partie avant du marchepied est munie d'une paire de roues avant montées sur un axe pivotant, le basculement des roues avant vers une position de déplacement étant commandée au pied par actionnement d'une pédale, associé à la descente de l'utilisateur du marchepied: Le basculement inverse des roues avant vers une position rétractée est provoqué par l'imposition d'un poids (en pratique, le poids de l'utilisateur) sur le marchepied.

Cette solution, en apparence satisfaisante, n'est cependant pas sans inconvénient, ni sans danger. En effet, s'il n'est pas contestable que les roues sont bien rétractées lorsque l'utilisateur est perché sur le marchepied, en revanche il est incontestable que le marchepied est mobile tant que le marchepied est libre de tout poids. Pour l'immobiliser, l'utilisateur doit donc poser sur le marchepied un poids suffisant pour provoquer la rétraction des roues avant, ce qu'il n'est pas toujours en mesure de faire. Lorsque le sol est en pente (ce qui est fréquent sur les chantiers), le marchepied risque donc de se dérober.

En outre, il se peut que le seul poids de la jambe sur la première marche ne soit pas suffisant pour provoquer le basculement des roues avant vers leur position rétractée. L'utilisateur est donc exposé au risque de chute s'il n'impose pas, dès la première marche, un poids suffisant au marchepied.

Un premier objectif est de proposer un marchepied roulant qui puisse être déplacé sans difficulté par l'utilisateur.

Un deuxième objectif est de proposer un marchepied roulant qui présente une meilleure ergonomie pour l'utilisateur.

Un troisième objectif est de proposer un marchepied roulant offrant une sécurité renforcée pour l'utilisateur.

A cet effet, il est proposé un marchepied selon la revendication 1 comprenant :
- un plan avant comprenant une paire de montants avant et au moins une marche reliant les montants avant,
- un plan arrière monté articulé sur le plan avant et comprenant une paire de montants arrière et au moins un barreau reliant les montants arrière, les montants arrière se terminant par des extrémités qui, avec des extrémités des montants avant, définissent un plan de pose pour le marchepied dans une position dépliée de celle-ci, où le plan arrière forme un angle avec le plan avant,
- une paire de roues arrière escamotables montées mobiles par rapport au plan arrière entre une position rétractée dans laquelle les roues arrière s'étendent au-dessus du plan de pose, et une position déployée dans laquelle les roues arrière dépassent du plan de pose vers le bas, chaque roue arrière étant sollicitée vers sa position déployée par un ressort
- un train roulant avant comprenant une traverse montée basculante entre les montants avant et sur laquelle est fixée au moins une roue avant escamotable, le train roulant avant étant montée mobile par rapport au plan avant entre une position rétractée dans laquelle la roue avant s'étend au-dessus du plan de pose, et une position déployée dans laquelle la roue avant dépasse du plan de pose vers le bas,
- un mécanisme d'actionnement de la roue avant, qui comprend au moins un levier de manoeuvre monté articulé sur un montant avant, et une tringle longeant le montant avant et couplant le levier au train roulant avant.

L'actionnement manuel du levier provoque le déploiement de la roue avant, ce qui permet de placer temporairement le marchepied dans une configuration de roulage permettant son déplacement aisé. Dès lors que le levier est relâché, la roue avant retrouve par gravité sa position rétractée, le marchepied reposant alors sur le sol au moins par ses montants avant, ce qui permet à l'utilisateur de monter dessus sans risque de dérobade.

Diverses caractéristiques supplémentaires peuvent être prévues, seules ou en combinaison :
- le levier se présente sous forme d'une pièce à section en U, montée à cheval sur le montant.
- le levier présente une paroi frontale d'appui, et deux parois latérales encadrant le montant et par lesquelles le levier est fixé sur le montant.
- une paroi latérale du levier présente une portion d'extrémité à la quelle une extrémité supérieure de la tringle est fixée en liaison pivot.
- la traverse est munie d'un retour en équerre auquel une extrémité inférieure de la tringle est fixée en liaison pivot.
- le marchepied comprend un guide fixé sur le montant avant, et dans lequel la tringle est montée coulissante.
- chaque roue arrière est fixée sur un montant arrière par l'intermédiaire d'une platine de fixation en U, comprenant une âme et deux bras en saillie transversale, la roue étant montée à l'extrémité inférieure d'un arbre support emmanché à coulissement aux extrémités des bras avec interposition du ressort.

D'autres objets et avantages de l'invention apparaîtront à la lumière de la description d'un mode de réalisation, faite ci-après en référence aux dessins annexés dans lesquels :
- la figure 1 est une vue en perspective montrant un marchepied équipé de roues escamotables et d'un portillon de garde-corps semi-rigide montré en position fermée en trait plein, et en position ouverte en pointillés ; trois médaillons illustrent, à échelle agrandie, des détails structurels du marchepied, respectivement, de haut en bas : une extrémité supérieure d'une baguette de fixation du portillon à une barrière latérale du garde-corps, une boutonnière de verrouillage de la baguette sur la barrière, et une roue arrière montée sur ressort sur le plan arrière ;
- la figure 2 est une vue en perspective illustrant, à échelle identique, une variante de réalisation de la baguette de fixation du portillon ;
- la figure 3 est une vue en perspective illustrant, à échelle identique, une variante de réalisation du train roulant avant équipé d'une paire de roues avant ;
- la figure 4 est une vue de côté du marchepied de la figure 1, illustré dans une configuration de travail dans laquelle les roues sont toutes rétractées ; en médaillons sont illustrés, à échelle agrandie, des détails structurels du marchepied, respectivement, de haut en bas : le levier de manoeuvre du mécanisme d'actionnement, dans une position inactive ; le guide de tringle ; le train roulant avant ;
- la figure 5 est une vue de détail en coupe illustrant le levier de manoeuvre du marchepied montré sur la figure 4, selon le plan de coupe V-V ;
- la figure 6 est une vue similaire à la figure 4, montrant le marchepied dans une configuration de mobilité dans laquelle les roues sont toutes déployées ; en médaillons sont illustrés, à échelle agrandie, des détails structurels du marchepied, respectivement, de haut en bas et de gauche à droite : le levier de manoeuvre du mécanisme d'actionnement, dans une position active ; le train roulant avant ; l'extrémité inférieure du plan arrière avec les roues arrière déployées ;
- la figure 7 est une vue de détail illustrant une roue arrière fixée sur un montant arrière ; à gauche, la roue est montrée dans sa position rétractée, tandis qu'à droite la roue est montrée dans sa position déployée.

Sur la figure 1 est représenté un marchepied **1** destiné à permettre le travail en hauteur. Dans l'exemple illustré, le marchepied **1** est du type plateforme individuelle roulante.

Le marchepied **1** comprend un plan **2** avant ayant une paire de montants **3** avant et au moins une marche **4** reliant transversalement les montants **3** avant. Dans l'exemple illustré, le marchepied **1** comprend une marche **4** unique. En variante, plusieurs marches (notamment trois ou cinq) pourraient être prévues. Les montants **3** sont en l'espèce formés de profilés métalliques (par exemple en aluminium ou en alliage d'aluminium), notamment à section rectangulaire. A des extrémités **5** inférieures, les montants **3** sont munis de patins **6** antidérapants.

Comme illustré sur la figure 1, la marche **4** est formée d'une tôle découpée pliée. La marche **4** présente un nez **7** de marche formé par un repli qui s'étend en saillie du plan **2** avant, prolongé vers le bas par un rebord **8** inférieur par lequel la marche **4** est fixée sur les montants **3,** notamment par rivetage.

Le marchepied **1** comprend en outre un plan **9** arrière monté articulé sur le plan **2** avant, et ayant une paire de montants **10** arrière et au moins un barreau **11** reliant les montants **10** arrière.

Dans l'exemple illustré, les montants **10** arrière sont, comme les montants **3** avant, formés de profilés métalliques (par exemple en aluminium ou en alliage d'aluminium), notamment à section rectangulaire. A des extrémités **12** inférieures, les montants **10** arrière sont munis de patins **6** antidérapants. Lorsque le marchepied **1** est déplié (configuration illustrée sur les figures), le plan **9** arrière forme un angle avec le plan **2** avant, et les extrémités **12** inférieures des montants **10** arrière forment, avec les extrémités **5** inférieures des montants **3** avant, un plan **P** de pose (en pointillés) pour le marchepied **1,** correspondant à un sol **S** idéalement plan sur lequel reposerait le marchepied **1.**

Dans l'exemple illustré, le plan **9** arrière comprend trois barreaux **11.** Ces barreaux **11** sont en l'espèce à section carrée, mais cette section pourrait être circulaire ou encore ovale. En fonction de la hauteur du marchepied **1,** le nombre de barreaux **11** pourrait être différent (notamment supérieur). La fixation des barreaux **11** aux montants **10** arrière est ici réalisée par bouterollage.

Le plan **9** arrière est monté articulé par rapport au plan **2** avant à des extrémités **13** supérieures des montants **10** arrière, lesquels sont plus courts que les montants **3** avant. L'axe de pivotement du plan arrière est formé par des vis **14** solidaires de platines **15** fixées (en l'espèce par boulonnage) sur des faces latérales externes des montants **3** avant, comme illustré sur les figures.

Le marchepied **1** comprend, par ailleurs, un plancher **16** qui s'étend à cheval entre le plan **2** avant et le plan **9** arrière en configuration dépliée du marchepied **1.** Ce plancher **16** est monté articulé par rapport au plan **2** avant par l'intermédiaire d'un linteau **17** cylindrique emboîté sur un barreau **18** de liaison des montants **3** avant. Le plancher **16** est par ailleurs articulé par rapport au plan **9** arrière par l'intermédiaire de bielles **19,** le plancher **16** reposant, en configuration déployée, sur un barreau **11** de liaison des montants **10** arrière.

Selon un mode de réalisation préféré illustré sur les figures, le plancher **16** peut être pourvu d'une plinthe **20** couvrant trois côtés du plancher **16,** à l'exception d'un bord avant pour faciliter l'accès de l'utilisateur au plancher **16** par le plan **2** avant. Cette plinthe **20** forme une butée pour les pieds de l'utilisateur et évite ainsi à celui-ci de trébucher, limitant les risques de chute.

Le marchepied **1** est également équipé d'une tablette **21** porte-outil (ou porte-colis), qui s'étend transversalement entre les montants **3** avant, à une extrémité supérieure de ceux-ci. Dans le mode de réalisation illustré, la tablette **21** est fixée aux montants **3** avant par l'intermédiaire de ferrures **22** chevauchant un barreau **11** supérieur de liaison des montants **10** arrière.

Le marchepied **1** est par ailleurs équipé d'un garde-corps **23,** monté sur le plan **2** avant à l'aplomb du plancher **16** en configuration dépliée du marchepied **1,** et destiné à retenir l'utilisateur en cas de déséquilibre, de manière à minimiser le risque de chute.

Ce garde-corps **23** est repliable. Il comprend une paire de barrières latérales, à savoir une barrière **24** gauche et une barrière **25** droite, chacune montée articulée sur un montant **3** avant entre une position déployée (illustrée sur les figures) dans laquelle chaque barrière **24, 25** s'étend sensiblement perpendiculairement au plan **2** avant, et une position rabattue dans laquelle chaque barrière **24, 25** s'étend contre le plan **2** avant. Chaque barrière **24, 25** présente un profil en U et est de préférence formée d'un tube métallique (par exemple en aluminium ou en alliage d'aluminium) plié. Chaque barrière **24, 25** présente une section supérieure ou rampe **26,** destinée à s'étendre à hauteur du tronc de l'utilisateur (entre la ceinture et le buste), une section intermédiaire ou main **27** courante (visible, pour la barrière **25** droite, par transparence en pointillés sur les figures 1 et 4), verticale en position déployée de la barrière **24, 25** et en configuration dépliée du marchepied **1,** et une section **28** inférieure. Chaque barrière **24, 25** est articulée par rapport au montant **3** avant par sa rampe **26** et sa section **28** inférieure, toutes deux montées sur des pivots **29** coaxiaux (formés en l'espèce par des vis) solidaires de chapes **30** dans lesquelles viennent se loger, en position déployée, des extrémités respectives de la rampe **26** et de la section **28** inférieure, comme illustré sur la figuré 1.

Des verrous **31,** par exemple sous forme de fils repliés à l'équerre montés pivotants par rapport aux montants **3** avant, assurent le maintien réversible des barrières **24, 25** en position déployée.

Le garde-corps **23** comprend en outre un portillon **32** mobile destiné à retenir l'utilisateur déséquilibré vers l'avant du marchepied, tout en délimitant l'espace de travail de sorte qu'un seul utilisateur puisse se mouvoir avec aisance sur le plancher **16.** Le portillon **32** sera décrit plus en détail ci-après.

Pour permettre la mobilité du marchepied **1** en configuration dépliée lorsque l'utilisateur en est descendu, le marchepied **1** est pourvu de roues escamotables.

Plus précisément, le marchepied **1** est équipé d'une paire de roues **33** arrière escamotables montées mobiles par rapport au plan **9** arrière entre une position rétractée dans laquelle les roues **33** arrière s'étendent au-dessus du plan **P** de pose, et une position déployée dans laquelle les roues **33** arrière s'étendent au moins partiellement au-dessous du plan **P** de pose. Chaque roue **33** arrière est sollicitée en permanence vers sa position déployée par un ressort **34** (en l'espèce un ressort de compression). Selon un mode de réalisation préféré illustré sur les figures, chaque roue **33** arrière est montée sur un montant **9** arrière par l'intermédiaire d'une platine **35** de fixation en U, comprenant une âme **36** par laquelle la platine **35** est fixée (en l'espèce par vissage) au montant **10,** et deux bras **37** en saillie transversale.

La roue **33** est montée à l'extrémité inférieure d'un arbre **38** support, emmanché à coulissement aux extrémités des bras **37** avec interposition du ressort **34,** comme illustré en médaillon sur la figure 1, et sur la figure 7. Comme on le voit sur la figure 1, un cache peut être emboîté sur la platine **35** pour couvrir le ressort et ainsi éviter que des poussières et débris du chantier ne viennent contrarier le bon fonctionnement du ressort **34.** Sur la figure 1, un seul cache est visible (à droite), le cache de gauche ayant été omis (comme sur la figure 7) pour laisser apparaître le ressort **34** et la platine **35.**

Le ressort **34** est taré pour que :
- lorsqu'une masse dépassant un seuil prédéterminé est placé sur le marchepied **1** en configuration dépliée sensiblement à la verticale de son centre de gravité (typiquement un utilisateur perché sur le plancher **16**), le ressort **34** soit comprimé au point que la roue **33** soit tangente au plan **P** de pose au-dessus de celui-ci, comme illustré à gauche sur la figure 7,
- en revanche, la masse du marchepied **1** seul (en l'absence de masse supplémentaire, et en particulier lorsqu'aucun utilisateur n'est perché sur le plancher **16**), ne suffise pas à comprimer le ressort **34** au point que la roue **33** s'étende au-dessus du plan **P** de pose, la roue **33** dépassant alors du plan **P** de pose vers le bas sous l'action du ressort **34,** comme illustré à droite sur la figure 7.

En d'autres termes, lorsque l'utilisateur est perché sur le marchepied **1,** les roues **33** arrière sont rétractées et le marchepied **1** repose sur le sol **S,** au niveau du plan **9** arrière, par ses patins **6.** Lorsque l'utilisateur n'est pas perché sur le marchepied **1,** les roues **33** arrière sont déployées et le marchepied **1** repose, au niveau du plan **9** arrière, sur le sol **S** par ses roues **33** arrière, le plan **P** de pose étant surélevé par rapport au sol **S.**

Bien que les roues **33** arrière soient représentées dans une position dans laquelle elles s'étendent sensiblement parallèlement au plan 9 arrière, elles sont toutefois montées librement pivotantes tant autour de leur axe central de roulage qu'autour de leur arbre **38** support.

Le marchepied 1 comprend en outre un train **39** roulant avant, équipé d'une roue **40** avant escamotable (comme illustré sur la figure 1), ou de deux roues ou plus, comme illustré dans la variante de la figure 3.

Le train **39** roulant avant est monté mobile par rapport au plan **2** avant entre une position rétractée dans laquelle la roue **40** avant s'étend au-dessus du plan **P** de pose (figure 4), et une position déployée dans laquelle la roue **40** avant dépasse du plan **P** de pose vers le bas (figure 6).

Selon l'invention, le train **39** roulant comprend une traverse **41** ayant de préférence un profil sensiblement en U montée basculante entre les montants **3** avant, au voisinage de leurs extrémités **5** inférieures. Comme illustré sur les figures 1 et 3, la traverse **41** comprend une section **42** centrale, qui s'étend transversalement, et, aux extrémités opposées de la section **42** centrale, deux retours **43** en équerre par lesquels la traverse **41** est montée en rotation sur les montants **3** avant, par exemple par boulonnage (mais cette fixation pivotante pourrait être réalisée par vissage ou encore par rivetage).

Lorsque le marchepied 1 comprend une roue **40** avant unique (dans l'exemple de la figure 1), cette roue **40** est de préférence montée au centre de la section **42** centrale. Mais la roue **40** pourrait être légèrement déportée latéralement, à condition qu'il n'en résulte pas un déséquilibrage du marchepied 1. De même, lorsque le marchepied 1 comprend une paire de roues **40** avant (dans l'exemple de la figure 3), ces roues **40** sont de préférence montées sur la section **42** centrale au voisinage des retours **43,** de sorte à maximiser la stabilité du marchepied **1,** mais les roues **43** pourraient être déportées vers le centre de la section **42** centrale.

Comme on le voit bien sur les figures 4 et 6, la ou chaque roue **40** avant est montée sur la traverse **41** au moyen d'un arbre **44** boulonné sur une équerre **45** de fixation solidaire de la traverse **41.** Comme les roues **33** arrière, la ou chaque roue **40** avant est librement pivotante tant autour de son axe de roulage qu'autour de son arbre **44** support.

Ainsi que représenté notamment sur les figures 4 et 6, le marchepied **1** comprend en outre un mécanisme **46** d'actionnement de la roue **40** avant pour commander sont déploiement (en prévision du déplacement du marchepied 1) ou à l'inverse lui permettre de se rétracter.

Ce mécanisme **46** d'actionnement comprend au moins un levier **47** de manoeuvre monté articulé sur un montant **3** avant, ainsi qu'une tringle **48** couplant le levier **47** au train **39** roulant avant.

Selon un mode de réalisation préféré illustré sur les figures, et plus particulièrement sur la figure 5, le levier **47** se présente sous forme d'une pièce (métallique ou plastique) à section en U, montée à cheval sur le montant **3.** La fixation du levier **47** est par exemple réalisée au moyen d'un boulon **49** qui forme l'axe de pivotement du levier **47.** Le levier **47** présente une paroi **50** frontale, sur laquelle vient appuyer l'utilisateur pour faire basculer le levier **47** autour de son axe, et deux parois latérales, à savoir une paroi **51** latérale externe et une paroi **52** latérale interne, qui encadrent le montant **3** et par lesquelles le levier **47** est fixé sur le montant **3**.

Comme illustré sur les figures 4, 5 et 6, l'une des parois latérales (en l'occurrence la paroi **52** interne) présente une portion **53** d'extrémité qui dépasse du montant **3** à l'opposé de la paroi **50** frontale vers l'intérieur du marchepied **1.** Dans cette portion **53** d'extrémité est réalisé un perçage **54** dans lequel est introduite une extrémité **55** supérieure repliée de la tringle **48** (laquelle se présente en l'espèce sous forme d'une tige métallique à section circulaire de faible diamètre) pour réaliser la liaison pivot entre la tringle **48** et le levier **47** de manoeuvre.

De même, l'un des retours **43** en équerre de la traverse **41** est percée d'un trou **56** dans lequel est introduite une extrémité **57** inférieure repliée de la tringle **48** pour réaliser la liaison pivot entre la tringle **48** et la traverse **41.**

La tringle **48** longe le montant **3** avant, le perçage **54** dans le levier **47** et le trou **56** dans la traverse **41** étant situés au voisinage d'une face arrière du montant **3.** Pour éviter le flambage de la tringle **48** lors de sa manoeuvre, le marchepied **1** est équipé d'un guide **58** fixé sur le montant **3** sensiblement à mi-distance du levier **47** et du train **39** roulant avant, et dans lequel la tringle **48** est montée coulissante. Ce guidage permet d'employer pour la réalisation de la tringle **48** une tige de faible diamètre, qui aura l'avantage de la légèreté et de la discrétion visuelle. La tringle **48** longeant le montant **3** avant, elle ne présente aucune gène ni aucun risque pour l'utilisateur. L'esthétique du marchepied **1** est en outre préservée.

En configuration dépliée du marchepied **1,** que celui-ci supporte une charge ou non, la roue **40** avant s'étend au-dessus du plan **P** de pose. En pratique, la roue **40** avant repose par gravité sur le sol **S,** confondu dans cette situation avec le plan **P** de pose.

Lorsque l'utilisateur souhaite déplacer le marchepied **1** dont il est descendu, il lui suffit d'actionner le levier **47** en le faisant basculer en direction du montant **3,** par appui manuel sur la paroi **50** frontale jusqu'à ce que celle-ci vienne buter (figure 4) contre le montant **3** avant. Cette action fait basculer, via la tringle **48,** la traverse **41** et place la roue **40** avant dans sa position déployée. Les roues **33** arrière étant déjà en position déployée en l'absence de charge suffisante sur le marchepied **1,** celui-ci se trouve placé dans une configuration de roulage (figure 6) où il repose sur le sol **S** par ses roues **33, 40,** le plan **P** de pose étant surélevé par rapport au sol S.

Il suffit ensuite à l'utilisateur, tout en maintenant la pression sur le levier **47,** de déplacer le marchepied **1** dans sa configuration de roulage jusqu'à la position désirée, puis de relâcher le levier **47.** Les roues **33** arrière demeureront en position déployée (les montants **10** arrière demeurant ainsi surélevés par rapport au sol **S**), mais la roue **40** avant retrouvera par gravité sa position rétractée cependant que les montants **3** avant reprendront contact avec le sol **S**). Cette configuration intermédiaire (roues **33** arrières déployées, roue(s) **40** avant rétractée(s)) permet à l'utilisateur de remonter sur le marchepied **1** en toute sécurité, les montants **3** avant assurant, via les patins **6,** le maintien en position du marchepied **1** sans risque de dérobade inopinée de celui-ci.

La course angulaire du levier **47** de manoeuvre (et donc de la traverse **41**) n'est pas nécessairement importante. De fait, dans l'exemple illustré, cette course angulaire est faible, de l'ordre de (ou inférieure à) 15° environ. Il suffit en effet que la position déployée de la roue **40** (ou des roues) avant provoque une légère surélévation des montants **3** avant pour permettre le roulage du marchepied **1.**

Selon un mode de réalisation alternatif, non représenté, un deuxième levier est prévu sur l'autre montant **3** avant, pour assurer une commande du basculement du train **39** roulant avant à deux mains. En variante, une barre transversale peut relier les leviers pour synchroniser leur basculement, à la manière d'une barre anti-panique de porte coupe-feu.

On décrit à présente le portillon **32,** en référence aux figures 1 et 2.

Le portillon **32** est mobile entre une position ouverte (en pointillés sur la figure 2) et une position fermée (en trait continu sur la figure 2). Le portillon **32** comprend une lisse **59** haute et une lisse **60** basse, chacune assujettie, par une première extrémité **61,** à l'une des barrières (en l'espèce la barrière **24** gauche). Plus précisément, la lisse **59** haute est fixée à la barrière **24** à la jonction entre la main **27** courante et la rampe **26,** tandis que la lisse **60** basse est fixée à la barrière **24** à la jonction entre la main **27** courante et la section **28** inférieure.

Les lisses **59, 60** sont toutes deux semi-rigides, c'est-à-dire qu'elles ne sont pas rigides à la manière d'un profilé métallique, sans être souples à la manière d'un tube mince en caoutchouc, ou encore d'une chaîne dont les maillons seraient libres les uns par rapport aux autres (tout en étant cependant accrochés les uns aux autres).

Selon un mode de réalisation préféré illustré sur la figure 1, chaque lisse **59, 60** est formée par association d'une chaîne **62** à maillons métalliques (ou en plastique rigide) et d'une gaine **63** en plastique (ou en élastomère) dans laquelle est enfilée la chaîne **62.** La longueur de la chaîne **62** est légèrement supérieure à celle de la gaine **63,** en sorte que seuls quelques maillons de la chaîne **62** dépassent de part et d'autre de la gaine **63** (typiquement un maillon de chaque côté, comme illustré sur les dessins).

Dans une variante (non représentée), chaque lisse se présente sous forme d'une chaîne (de préférence métallique, notamment en acier) enduite d'un matériau plastique, typiquement un plastisol, typiquement à base de PVC. L'enduction de la chaîne est par exemple réalisée par trempage dans un bain de plastisol, suivi d'un séchage à l'air ou en étuve. Ce procédé confère à la chaîne enduite un caractère semi-rigide similaire au gainage.

La fixation de chaque lisse **59, 60** à la barrière **24** est assurée par sa chaîne **62.** Cette fixation peut être réalisée par rivetage ou encore par soudure du maillon d'extrémité sur la barrière **24.**

Chaque lisse **59, 60** présente une deuxième extrémité **64** opposée à la première **61,** les deuxièmes extrémités **64** des lisses **59, 60** étant reliées par une réglette **65.** La réglette **65** est fixée aux chaînes **62,** et plus précisément sur des maillons d'extrémité de celles-ci, par exemple par rivetage (ou par vissage, ou encore par soudure).

La réglette **65** est de préférence rigide. Elle est par exemple réalisée dans un matériau métallique (ou en plastique rigide, par exemple en PVC). Comme on le voit sur les figures 1 et 2, la réglette **65** présente un profil en U et vient, dans une position fermée du portillon **32,** s'emboîter sur la main **27** courante de la barrière **25** opposée (en l'espèce la barrière **25** droite) à la barrière **24** sur laquelle sont directement fixées les lisses **59, 60.** La réglette **65** est munie de moyens d'accrochage amovible à la barrière **25** opposée à la barrière **24** à laquelle sont fixées les lisses **59, 60.** Ces moyens de fixation amovible se présentent par exemple sous forme d'une (dans le mode dé réalisation illustré sur la figure 1) ou plusieurs (dans le mode de réalisation illustré sur la figure 2) découpe(s) en boutonnière **66,** la ou chaque boutonnière **66** étant apte(s) à coopérer avec un bouton **67** prévu en saillie sur la main **27** courante.

En position ouverte du portillon **32** (en pointillés sur la figure 1), les lisses **59, 60** pendent librement, la réglette **65** étant désolidarisée de la barrière **25.** L'utilisateur peut librement accéder au plancher **16,** en s'aidant par exemple des mains **27** courantes lors de sa montée.

Pour fermer le portillon **32,** l'utilisateur saisit la réglette **65** qu'il vient emboîter sur la main **27** courante de la barrière **25,** en insérant le bouton **67** dans la boutonnière **66** d'un mouvement de translation de haut en bas (pour éviter tout retrait intempestif de la réglette **65**).

En position fermée du portillon **32,** les lisses **59, 60** s'étendent ainsi transversalement entre les barrières **24, 25,** elles-mêmes en position déployée, la réglette **65** étant emboîtée sur la main **27** courante avec le bouton **67** logé dans la boutonnière **66.**

Cette réalisation du portillon **32** est avantageuse à plusieurs titres.

Premièrement, le caractère semi-rigide des lisses **59, 60** permet, au contraire des réalisations dans lesquelles les lisses sont rigides, qui nécessitent des ajustages précis, de simplifier la fabrication.

Deuxièmement, le caractère semi-rigide des lisses **59, 60** assure, à la différence des lisses souples telles que les chaînes seules, un meilleur maintien de l'utilisateur en danger de chute vers l'avant.

Troisièmement, l'accrochage et le décrochage de la réglette **65** (et donc du portillon **32**) au moyen de la réglette **65** assurant la liaison entre les lisses **59, 56** peut être réalisée d'une main, au bénéfice de l'ergonomie et de la simplicité d'utilisation.

## Revendications

1. Marchepied (**1**) comprenant :
- un plan (**2**) avant comprenant une paire de montants (**3**) avant et au moins une marche (**4**) reliant les montants (**3**) avant,
- un plan (**9**) arrière monté articulé sur le plan (**2**) avant et comprenant une paire de montants (**10**) arrière et au moins un barreau (**11**) reliant les montants (**10**) arrière, les montants (**10**) arrière se terminant par des extrémités (**12**) qui, avec des extrémités (**5**) des montants (**3**) avant, définissent un plan (**P**) de pose pour le marchepied (**1**) dans une position dépliée de celle-ci, où le plan (**9**) arrière forme un angle avec le plan (**2**) avant,
- une paire de roues (**33**) arrière escamotables montées mobiles par rapport au plan (**9**) arrière entre une position rétractée dans laquelle les roues (**33**) arrière s'étendent au-dessus du plan (**P**) de pose, et une position déployée dans laquelle les roues (**33**) arrière dépassent du plan (**P**) de pose vers le bas, chaque roue (**33**) arrière étant sollicitée vers sa position déployée par un ressort (**34**),
- un train (**39**) roulant avant comprenant une traverse (**41**) montée basculante entre les montants (**3**) avant et sur laquelle est fixée au moins une roue (**40**) avant escamotable, le train (**39**) roulant avant étant monté mobile par rapport au plan (**2**) avant entre une position rétractée dans laquelle la au moins une roue (**40**) avant s'étend au-dessus du plan (**P**) de pose, et une position déployée dans laquelle la au moins une roue (**40**) avant dépasse du plan (**P**) de pose vers le bas,
- un mécanisme (**46**) d'actionnement de la au moins une roue (**40**) avant,
ce marchepied (**1**) étant **caractérisé en ce que** le mécanisme (**46**) d'actionnement comprend au moins un levier (**47**) de manoeuvre monté articulé sur un montant (**3**) avant, et une tringle (**48**) longeant le montant (**3**) avant et couplant le levier (**47**) au train (**39**) roulant avant.

2. Marchepied (**1**) selon la revendication 1, **caractérisé en ce que** le levier (**47**) se présente sous forme d'une pièce à section en U, montée à cheval sur le montant (**3**).

3. Marchepied (**1**) selon la revendication 2, **caractérisé en ce que** le levier (**47**) présente une paroi (**50**) frontale d'appui, et deux parois (**51**, **52**) latérales encadrant le montant (**3**) et par lesquelles le levier (**47**) est fixé en rotation sur le montant (**3**).

4. Marchepied (**1**) selon la revendication 3, **caractérisé en ce qu'**une paroi (**52**) latérale du levier (**47**) présente une portion d'extrémité à laquelle une extrémité (**55**) supérieure de la tringle (**48**) est fixée en liaison pivot.

5. Marchepied (**1**) selon l'une des revendications précédentes, **caractérisé en ce que** la traverse (**41**) est munie d'un retour (**43**) en équerre auquel une extrémité (**57**) inférieure de la tringle (**48**) est fixée en liaison pivot.

6. Marchepied (**1**) selon l'une des revendications précédentes, **caractérisé en ce qu'**il comprend un guide (**58**) fixé sur le montant (**3**) avant et dans lequel la tringle (**48**) est montée coulissante.

7. Marchepied (**1**) selon l'une des revendications précédentes, **caractérisé en ce que** chaque roue (**33**) arrière est fixée sur un montant (**10**) arrière par l'intermédiaire d'une platine (**35**) de fixation en U, comprenant une âme (**36**) et deux bras (**37**) en saillie transversale, la roue (**33**) étant montée à l'extrémité inférieure d'un arbre (**38**) support emmanché à coulissement aux extrémités des bras (**37**) avec interposition du ressort (**34**).

## Patentansprüche

1. Trittleiter (1), umfassend:
- eine vordere Ebene (2), die ein Paar vordere Holme (3) und mindestens eine die vorderen Holme (3) verbindende Trittstufe (4) umfasst,
- eine hintere Ebene (9), die gelenkig an der vorderen Ebene (2) montiert ist und ein Paar hintere Holme (10) und mindestens einen Stab (11) umfasst, der die hinteren Holme (10) verbindet, wobei die hinteren Holme (10) mit Enden (12) abschließen, die zusammen mit Enden (5) der vorderen Holme (3) eine Stellebene (P) für die Trittleiter (1) in einer ausgeklappten Position davon definieren, in der die hintere Ebene (9) einen Winkel mit der vorderen Ebene (2) bildet,
- ein Paar einklappbare hintere Räder (33), die bezüglich der hinteren Ebene (9) zwischen einer eingezogenen Position, in der sich die hinteren Räder (33) oberhalb der Stellebene (P) erstrecken, und einer Einsatzposition, in der die hinteren Räder (33) über die Stellebene (P) nach unten hinausgehen, beweglich montiert sind, wobei jedes hintere Rad (33) durch eine Feder (34) zu seiner Einsatzposition hin beaufschlagt ist,
- ein vorderes Fahrwerk (39), das eine Querstrebe (41) umfasst, die kippend zwischen den vorderen Holmen (3) montiert ist und an der mindestens ein einklappbares vorderes Rad (40) befestigt ist, wobei das vordere Fahrwerk (39) bezüglich der vorderen Ebene (2) zwischen einer eingezogenen Position, in der sich das mindestens eine vordere Rad (40) über der Stellebene (P) erstreckt, und einer Einsatzposition, in der das mindestens eine vordere Rad (40) über die Stellebene (P) nach unten hinausgeht, beweglich montiert ist,
- einen Mechanismus (46) zur Betätigung des mindestens einen vorderen Rads (40),
**dadurch gekennzeichnet, dass** der Betätigungsmechanismus (46) mindestens einen Handhabungshebel (47), der gelenkig an einem vorderen Holm (3) montiert ist, und eine Stange (48) umfasst, die am vorderen Holm (3) entlangläuft und den Hebel (47) an das vordere Fahrwerk (39) koppelt.

2. Trittleiter (1) nach Anspruch 1, **dadurch gekennzeichnet, dass** der Hebel (47) in der Form eines Teils mit U-förmigem Querschnitt vorliegt, das den Holm (3) überspreizt.

3. Trittleiter (1) nach Anspruch 2, **dadurch gekennzeichnet, dass** der Hebel (47) eine vordere Stützwand (50) und zwei seitliche Wände (51, 52) aufweist, die den Holm (3) einrahmen und durch die der Hebel (47) drehfest am Holm (3) ist.

4. Trittleiter (1) nach Anspruch 3, **dadurch gekennzeichnet, dass** eine seitliche Wand (52) des Hebels (47) einen Endabschnitt aufweist, an dem ein oberes Ende (55) der Stange (48) drehverbunden ist.

5. Trittleiter (1) nach einem der vorhergehenden Ansprüche, **dadurch gekennzeichnet, dass** die Querstrebe (41) mit einem rechtwinkligen Rücklauf (43) versehen ist, an dem ein unteres Ende (57) der Stange (48) drehverbunden ist.

6. Trittleiter (1) nach einem der vorhergehenden Ansprüche, **dadurch gekennzeichnet, dass** sie eine am vorderen Holm (3) befestigte Führung (58) umfasst, in der die Stange (48) gleitend montiert ist.

7. Trittleiter (1) nach einem der vorhergehenden Ansprüche, **dadurch gekennzeichnet, dass** jedes hintere Rad (33) mittels einer U-förmigen Befestigungsplatte (35) an einem hinteren Holm (10) befestigt ist, die einen Steg (36) und zwei quer vorstehende Arme (37) umfasst, wobei das Rad (33) am unteren Ende einer Stützachse (38) montiert ist, die unter Zwischenfügung der Feder (34) zum Gleiten an den Enden der Arme (37) eingepasst ist.

## Claims

1. Step (1) comprising:
- a front plane (2) comprising a pair of front uprights (3) and at least one step (4) connecting the front uprights (3),
- a rear plane (9) mounted in articulated fashion on the front plane (2) and comprising a pair of rear uprights (10) and at least one bar (11) connecting the rear uprights (10), the rear uprights (10) ending in ends (12) which, with ends (5) of the front uprights (3), define a standing plane (P) for the step (1) in an unfolded position of the latter, in which the rear plane (9) forms an angle with the front plane (2),
- a pair of retractable rear wheels (33) mounted so as to be able to move with respect to the rear plane (9) between a retracted position in which the rear wheels (33) extend above the standing plane (P) and a deployed position in which the rear wheels (33) project downwards beyond the standing plane (P), each rear wheel (33) being urged towards its deployed position by a spring (34),
- a front undercarriage (39) comprising a crosspiece (41) which is mounted so as to be able to pivot between the front uprights (3) and on which is attached at least one retractable front wheel (40), the front undercarriage (39) being mounted so as to be able to move with respect to the front plane (2) between a retracted position in which the at least one front wheel (40) extends above the standing plane (P) and a deployed position in which the at least one front wheel (40) projects downwards beyond the standing plane (P),
- a mechanism (46) for activating the at least one front wheel (40),
this step (1) being **characterized in that** the activating mechanism (46) comprises at least one actuating lever (47) mounted in articulated fashion on a front upright (3) and a rod (48) running along the front upright (3) and coupling the lever (47) to the front undercarriage (39).

2. Step (1) according to Claim 1, **characterized in that** the lever (47) takes the form of a part having a U-shaped cross section, placed astride the upright (3).

3. Step (1) according to Claim 2, **characterized in that** the lever (47) has a front pressing face (50) and two lateral faces (51, 52) which surround the upright (3) and by means of which the lever (47) is attached in rotation on the upright (3).

4. Step (1) according to Claim 3, **characterized in that** one lateral face (52) of the lever (47) has an end portion to which an upper end (55) of the rod (48) is attached in a pivoting connection.

5. Step (1) according to one of the preceding claims, **characterized in that** the crosspiece (41) is provided with a right-angle return (43) to which is attached, in a pivoting connection, a lower end (57) of the rod (48).

6. Step (1) according to one of the preceding claims, **characterized in that** it comprises a guide (58) which is attached to the front upright (3) and in which the rod (48) is mounted so as to be able to slide.

7. Step (1) according to one of the preceding claims, **characterized in that** each rear wheel (33) is attached to a rear upright (10) by means of a U-shaped attachment plate (35), comprising a core (36) and two arms (37) projecting transversely, the wheel (33) being mounted on the lower end of a support shaft (38) which is slotted into the ends of the arms (37) so as to be able to slide, with interposition of the spring (34).
